# EUROPÄISCHE PATENTSCHRIFT

(11) **EP 0 525 275 B1**
(45) Veröffentlichungstag und Bekanntmachung des Hinweises auf die Patenterteilung: **22.03.1995**
(21) Anmeldenummer: 91710026.5
(22) Anmeldetag: 30.07.1991
(51) Int. Cl.: F27B 14/08, F27B 14/02, F27D 11/12

(54) **Induktionstiegelofen mit begehbarer Ofenbühne**
Induction crucible furnace with a running platform
Four à creuset à induction avec une plate-forme praticable

(43) Veröffentlichungstag der Anmeldung: 03.02.1993
(73) Patentinhaber: ABB PATENT GmbH, 68309 Mannheim (DE)
(72) Erfinder: Gillhaus, Horst, W-4600 Dortmund 30 (DE); Scheyka, Peter, W-4600 Dortmund 1 (DE); Wowries, Gerhard, W-4600 Dortmund 15 (DE)
(74) Vertreter: Rupprecht, Klaus, Dipl.-Ing.

(56) Entgegenhaltungen:
- DE-A- 2 626 161
- FR-A- 375 520
- US-A- 2 525 883
- US-A- 3 822 872

## Beschreibung

Die Erfindung bezieht sich auf einen Induktionstiegelofen mit begehbarer Ofenbühne gemäß dem Oberbegriff des Anspruches 1.

Ein solcher Induktionstiegelofen ist aus der ABB-Druckschrift Nr. D ME/D 118289 D bekannt und eignet sich zum induktiven Schmelzen von Gußeisen, Stahl, Leichtmetall, Schwermetall und Legierungen, wobei der Betrieb bei Ausbildung als Mittelfrequenz-Induktionstiegelofen beispielsweise bei Frequenzen von 100 bis 1000 Hz erfolgt. Zur Einstellung einer Wechselspannung vorgegebener Frequenz wird ein Stromrichter eingesetzt.

Der aktive Teil des Induktionstiegelofens ist die Ofenspule, deren Innenraum ein keramischer Tiegel auskleidet. Der durch die Ofenspule fließende Wechselstrom erzeugt ein magnetisches Wechselfeld, das innerhalb des Ofentiegels durch das metallene Einsatzmaterial und außerhalb der Spule durch die Eisenblechpakete der magnetischen Rückschlüsse geführt wird. Das magnetische Wechselfeld induziert im metallischen Einsatzmaterial Wirbelströme, d.h. elektrische Energie, die in Wärme umgesetzt wird. Der Ofen nimmt aufgrund des transformatorischen Prinzips aus dem speisenden Netz Leistung auf, so daß unter ständiger Energiezufuhr das Einsatzmaterial zum Schmelzen gebracht wird. Die auf die Schmelze wirkenden elektromagnetischen Kräfte führen zu einer intensiven Badbewegung, die für einen schnellen Wärme- und Stoffausgleich sorgt.

Oberhalb des Ofenkörpers ist üblicherweise eine begehbare Ofenbühne vorhanden. Ofenbühne und Ofenkörper sind üblicherweise kraftschlüssig miteinander verbunden, da sich dann die Ofenkippung besonders einfach ausführen läßt. In Fig. 19 ist ein derartiger Induktionstiegelofen dargestellt, bestehend aus einem kippbaren Ofenkörper 1 (mit Rahmen, Tiegel, Gießschnauze 2, Ofenspule und Blechpaketen), einem Kippgestell 21 und einer kraftschlüssig mit dem Ofenkörper 1 verbundenen Ofenbühne 3. Die Ofenkippung erfolgt mittels Ofenkippzylinder 16, die einerseits über Lager 17 mit dem Ofenkörper 1 und andererseits über weitere Lager mit dem Kippgestell 21 verbunden sind. Zur Ofenkippung ist der Ofenkörper 1 über Kipplager 22 mit dem Kippgestell 21 verbunden.

Bei einem Induktionstiegelofen treten im wesentlichen zwei Schwingungserreger auf:
- Die Ofenspule mit den Blechpaketen (magnetische Rückschlüsse),
- der Keramiktiegel mit der Schmelzenoberfläche.

Die Schwingungsintensität von Ofenspule und Blechpaketen kann bei gegebener Leistung und Frequenz zwar in gewissen Grenzen beeinflußt werden, die Schallerzeugung eines vorgegebenen Keramiktiegels mit einer vorgegebenen Schmelze ist jedoch bei vorgegebenen Abmessungen, vorgegebener Leistung und vorgegebener Frequenz praktisch nicht beeinflußbar.

Bei den bekannten Ofenkonstruktionen ergeben sich mehr oder weniger gute Schwingungs-Fortleitungen von den Schwingungsquellen zur Ofenbox (Ofenumhüllung), von wo sie dann als Schall in die Umgebung abgestrahlt werden. Ein erster Schallübertragungsweg führt beispielsweise radial von der Ofenspule und den Blechpaketen auf die parallel zur Ofenspulenachse liegenden Außenflächen des Ofenkörpers, von wo die Schallenergie auf die Innenseite der Ofenbox abstrahlt. Von dort werden die Schwingungen durch die Wände der Ofenbox auf die Außenseite geleitet und dort als Schall abgestrahlt. Diese radialen Schwingungen sind dominierend und versetzen darüberhinaus auch die Ofenbühne in Schwingung, indem sie die Ofenbühne über elastische Biegeverformungen verformen.

Ein zweiter Schallübertragungsweg führt im wesentlichen parallel zur Ofenspulenachse nach oben und unten (axiale Richtungen). Oben wird der Schall von der Ofenbühne und dem Ofendeckel in den Raum abgestrahlt, wobei sich insbesondere die Ofenbühne aufgrund ihrer relativ großen schwingungsfähigen Fläche und der kraftschlüssigen Anbindung an den Ofenkörper sehr gut als Schallübertragungskörper eignet und die vom Tiegel und vom Ofenkörper abgestrahlte Schallenergie sehr gut an den Raum abstrahlt.

Bezüglich des ersten Schallübertragungsweges von der Ofenspule und den Blechpaketen zum Ofenkörper in radialer Richtung wird auf die deutsche Patentanmeldung P 41 15 279.4 hingewiesen, bei der schalldämmend ausgebildete Seitenwände und/oder Bodenwand und/oder Ofenplattform vorgeschlagen werden.

Bezüglich des zweiten Schallübertragungsweges (in axialer Richtung) ist eine derartige Schwingungsdämpfung nicht möglich und bei den bekannten Ofenausführungen werden die Schwingungen von Ofenspule und Keramiktiegel praktisch nur schwach gedämpft bis zur Ofenbühne bzw. der Ofenoberfläche fortgeleitet. Die von der Schmelzenoberfläche ausgehenden Schwingungen werden vielfach völlig ungedämpft auf den Ofendeckel und von diesem nach außen hin abgestrahlt.

Hierdurch werden Ofenbühne und Deckel in Vibrationen versetzt, wodurch erhebliche Lärmbelästigungen resultieren. Bei bestimmten Frequenzen und hohen Leistungen kann dieser Schall eine erhebliche Belästigung der Umgebung darstellen.

Nun kann man zwar die Schallausbreitung außerhalb der Ofenhalle durch entsprechende Schall-Schluckeinrichtungen soweit vermindern, daß die Nachbarschaft nicht mehr gestört wird. Es bleibt jedoch das Problem, daß der Schall innerhalb der Ofenhalle eine erhebliche, unzulässig hohe Belästigung des Bedienungspersonals des Ofens darstellt, was unter anderem zu Gesundheitsschäden führen kann.

Der Erfindung liegt die Aufgabe zugrunde, einen Induktionstiegelofen mit begehbarer Ofenbühne der eingangs genannten Art anzugeben, bei dem die von der Ofenbühne abgestrahlte Schallintensität soweit vermindert ist, daß akzeptable Arbeitsbedingungen rund um den Induktionstiegelofen herrschen.

Diese Aufgabe wird in Verbindung mit den Merkmalen des Oberbegriffes erfindungsgemäß durch die im Kennzeichen des Anspruches 1 angegebenen Merkmale gelöst.

Die mit der Erfindung erzielbaren Vorteile bestehen insbesondere darin, daß die Ofenbühne in Grundstellung (Arbeitsstellung) des Ofens vom Ofenkörper schalltechnisch entkoppelt ist. Der Schallübertragungsweg in axialer Richtung, d.h. in Grundstellung des Ofens senkrechter Richtung, wird aufgrund der Entkopplung von Ofenkörper und Ofenbühne wirksam unterbrochen, d.h. eine Körperschallübertragung wird ausgeschlossen. Ferner werden die z.B. durch Reflexionen zwischen Ofenkörper und Ofenbox oder innerhalb des Tiegels entstehenden Schallübertragungen in "schräger" Schallausbreitungsrichtung unterbrochen. Insgesamt ist die vom Induktionstiegelofen in seiner Grundstellung ausgehende Schallabstrahlung erheblich reduziert. Trotzdem ist durch geeignete Entkopplung bzw. Kopplung von Ofenkörper und Ofenbühne sichergestellt, daß in Kippstellung, d.h. in einer Stellung, in der die Ofenspule meist nicht mit elektrischer Spannung beaufschlagt wird (ggf. mit reduzierter Spannung zur Bereitstellung von "Warmhalteleistung"), eine kraftschlüssige Verbindung zwischen Ofenkörper und Ofenbühne auftritt, wodurch die Ofenbühne gleichzeitig mit dem Ofenkörper gekippt wird. Dabei sind verschiedene Entkopplungsvarianten einsetzbar, bei denen entweder Federelemente oder Lasche/Bolzen-Verbindungen mit festem Bolzen oder Lasche/Arretierungsbolzen wirksam sind. Vorteilhaft kann die Ofenbühne mittels eigener Ofenbühnenkippzylinder betätigt werden.

Damit auch bei denjenigen Betriebsfällen eine Schalldämmung wirksam ist, bei denen die Ofenspule auch bei geöffnetem Ofendeckel mit elektrischer Spannung zu beaufschlagen ist, wird der Einsatz von senkrecht auf der Ofenbühne montierten Schallschutzwänden auf zwei oder drei Seiten um die Tiegelöffnung vorgeschlagen. Die vierte Seite der Tiegelöffnung wird vom geöffneten Ofendeckel schalldämmend abgeschirmt. Durch diese Maßnahmen werden die vom geöffneten Tiegel ausgehenden Schallabstrahlungen erheblich reduziert.

Zur weiteren schalltechnischen Entkopplung wird vorgeschlagen, den Deckelantrieb des Ofendeckels lediglich auf der entkoppelten Ofenbühne zu befestigen, so daß zumindest in Grundstellung keine kraftschlüssige Verbindung mit dem Ofenkörper auftritt.

Durch Ausrüstung des Ofendeckels mit schalldämmendem Material, durch eine derartige Ausbildung der Außenschale des Ofendeckels, daß ihre Eigenfrequenz erheblich vom Zweifachen der Frequenz der Ofen-Energieversorgung abweicht und durch eine relativ gute Abdichtung zwischen Ofendeckel und Tiegelrand werden die Schallabstrahlungen vom Ofendeckel an die Umgebung und vom Tiegel-Innenrand an die Umwelt erheblich reduziert.

Schließlich werden Mittel zur Absaugung der beim Schmelzen entstehenden Emissionen vorgeschlagen, beispielsweise ein in der Ofenbühne rund um die Tiegelöffnung integrierter Ringkanal mit entsprechenden Ansaug-Öffnungen. Weitere Ansaug-Öffnungen können in den Schallschutzwänden vorgesehen sein.

Vorteilhafte Weiterbildungen der Erfindung sind in den Unteransprüchen gekennzeichnet.

Die Erfindung wird nachstehend anhand der in der Zeichnung dargestellen Ausführungsbeispiele erläutert.

Es zeigen:
- Figur 1: eine entkoppelte Anordnung der Ofenbühne im seitlichen Schnitt,
- Figur 2: eine Aufsicht auf eine Anordnung gemäß Fig. 1 bei abgenommener Ofenbühne,
- Figur 3: eine mittels Federelemente entkoppelte Ofenbühne,
- Figur 4, 5: eine mittels Laschen mit Langlöchern entkoppelte Ofenbühne im seitlichen Schnitt und in Aufsicht,
- Figur 6, 7: eine mittels beweglicher Arretierungsbolzen entkoppelte Ofenbühne im seitlichen Schnitt und in Aufsicht,
- Figur 8, 9: eine mittels Ofenbühnenkippzylinder unabhängig vom kippbaren Ofenkörper schwenkbare Ofenbühne in Seiten- und Stirnansicht,
- Figur 10: einen vom kippbaren Ofenkörper entkoppelten Ofendeckel,
- Figur 11, 12: eine in die entkoppelte Ofenbühne integrierte Rauchgasabsaugung im seitlichen Schnitt und in Aufsicht bei abgenommener Deckplatte,
- Figur 13, 14: auf der entkoppelten Ofenbühne zusätzlich befestigte Schallschutzwände im seitlichen Schnitt und in Aufsicht,
- Figur 15: eine zusätzliche Rauchgasabsaugung über die Schallschutzwände,
- Figur 16: eine allseitig vertikal durch Schallschluckbauelemente begrenzte Tiegelöffnung in Aufsicht,
- Figur 17: eine perspektivische Ansicht einer mit Schallschutzwänden versehenen Ofenbühne,
- Figur 18: einen Ofendeckel für einen Induktionstiegelofen,
- Figur 19: einen Induktionstiegelofen nach dem Stand der Technik.

In Fig. 1 ist eine entkoppelte Anordnung der Ofenbühne im seitlichen Schnitt dargestellt. Es ist ein kippbarer Ofenkörper 1 mit in seinem Stirnbereich angeformter Gießschnauze 2 zu erkennen. Die über dem kippbaren Ofenkörper 1 befindliche begehbare Ofenbühne 3 ist in ihrer Grundstellung (Arbeitsstellung) vollständig vom kippbaren Ofenkörper 1 entkoppelt und rückenseitig auf einer Plattform 4 sowie zu beiden Seiten des Ofenkörpers 1 auf in Fig. 1 nicht dargestellte Seitenwände 5 einer Ofenbox gelagert. Durch die Ofenbox wird der Ofenkörper von mindestens zwei Seiten eingehaust, während die Rückenseite von der Plattform 4 abgedeckt wird. Alternativ ist es auch möglich, die Ofenbühne 3 lediglich auf den beiden Seitenwänden 5 der Ofenbox abzustützen.

In der Grundstellung wird das im Tiegel des Ofenkörpers befindliche Material geschmolzen, indem der Ofen mit der größten Leistung, der Schmelzleistung, beaufschlagt wird. Wie ersichtlich, besteht keine direkte schwingungsgsfortleitende, kraftschlüssige Verbindung zwischen Ofenkörper 1 und der ihn weitgehend abdeckenden Ofenbühne 3, wodurch eine direkte Schwingungsfortleitung vom Ofenkörper auf die Ofenbühne verhindert wird.

Zur Verbesserung der Schalldämmung sind die Seitenwände 5 der Ofenbox und gegebenenfalls die Plattform 4 an ihren dem Ofenkörper zugewandten Flächen mit schallschluckendem Material verkleidet.

In Fig. 2 ist eine Aufsicht auf eine Anordnung gemäß Fig. 1 bei abgenommener Ofenbühne dargestellt. Es sind der kippbare Ofenkörper 1, eine Seitenwand 5 der Ofenbox und die rückenseitige Plattform 4 zu erkennen. Sowohl in den Seitenwänden 5 der Ofenbox als auch in der Plattform 4 sind Auflageflächen 6 zur Lagerung der Ofenbühne 3 vorgesehen. Die Ofenbühne 3 überdeckt den Ofen sowie den freien Raum zwischen Ofenkörper und Ofenbox bzw. Plattform 4. Bei Induktionstiegelöfen geringerer Leistung ist vielfach keine eigene Plattform 4 vorgesehen, sondern die Ofenbox haust mit einer rückenseitigen Wand auch die Rückenseite des Ofenkörpers ein. Bei dieser Variante stützt sich die entkoppelte Ofenbühne demnach auf drei Seiten auf entsprechende Auflageflächen 6 der Seitenwände der Ofenbox ab.

Bei der in den Figuren 1, 2 dargestellten Konzeption bleibt offen, in welcher Art und Weise die Ofenbühne 3 zu betätigen ist, wenn der kippbare Ofenkörper 1 um die in Höhe der Gießschnauze 2 befindliche Kippachse geschwenkt wird, d.h. sich in Kippstellung befindet. Es ist jedoch zweckmäßig, die Ofenbühne 3 beim Kippen des Ofenkörpers 1 ebenfalls zu kippen, wobei die Kippachsen des Ofenkörpers und der Ofenbühne vorzugsweise deckungsgleich sind. Nachfolgend werden drei unterschiedliche Entkopplungsvarianten beschrieben, bei denen die Übertragung der Bewegung während des Kippens vom Ofenkörper auf die Ofenbühne durch geeignete Kopplungslemente erfolgt, die während des Kippvorganges eine Kraftübertragung vom Ofenkörper auf die Ofenbühne ermöglichen, während in der Grundstellung des Ofens dieser Kraftschluß aufgehoben wird. Durch die Kopplungselemente wird hierdurch eine variable Kopplung zwischen einem Zustand enger oder starrer Kopplung während des Kippvorganges und einem Zustand sehr loser Kopplung bzw. völliger Entkopplung in der Grundstellung bewirkt.

In Fig. 3 ist eine mittels Federelemente entkoppelte Ofenbühne dargestellt. Bei dieser ersten Entkopplungsvariante ist es nicht nötig, die Ofenbühne 3 auf Auflageflächen der Plattform 4 und der Seitenwände 5 der Ofenbox zu lagern, sondern die Ofenbühne 3 ist über mehrere Federelemente 7 mit einer zweckmäßigen Federcharakteristik mit dem kippbaren Ofenkörper 1 verbunden. Bedingt durch die Federcharakteristik der Federelemente 7 besteht in der Grundstellung des Ofens eine sehr lose Kopplung und die Fortleitung der Schwingungen vom Ofenkörper 1 auf die Ofenbühne wird vermieden. Während des Kippens tritt durch die Federlemente eine enge Kopplung zwischen Ofenkörper und Ofenbühne auf.

In Fig. 4 ist eine mittels Laschen mit Langlöchern entkoppelte Ofenbühne im seitlichen Schnitt dargestellt. Bei dieser zweiten Entkopplungsvariante wird vorausgesetzt, daß sich die Ofenbühne 3 bei nicht gekipptem Ofenkörper 1 auf Auflageflächen 6 der Seitenwände 5 der Ofenbox und gegebenenfalls der Plattform 4 abstützt. An der Unterseite der Ofenbühne 3 sind mit der Ofenbühne selbst verbundene, mit Langlöchern 9,9′ versehene Laschen 8,8′ vorgesehen. Neben den Laschen 8 sind mit dem kippbaren Ofenkörper 1 verbundene Laschen 11 angeordnet, die ebenfalls mit Langlöchern 9 versehen sind. Die Laschen 8 und 11 sind über einen durch die Langlöcher 9 greifenden Bolzen 10 beweglich miteinander verbunden. Die vorstehend beschriebenen Lasche/Bolzen/Lasche-Verbindungen 8/10/11 befinden sich vorzugsweise an der Rückenseite des kippbaren Ofenkörpers 1.

Zur beweglichen Befestigung der Ofenbühne 3 an den beiden Seiten des kippbaren Ofenkörpers 1 sind Bolzen 10′ direkt mit dem kippbaren Ofenkörper verbunden. Diese Bolzen 10′ greifen unmittelbar in Langlöcher 9′ der mit der Ofenbühne 3 verbundenen Laschen 8′ ein.

Bei in Grundstellung befindlichem Ofenkörper 1 sind die Lasche/Bolzen/Lasche-Verbindungen 8/10/11 und die Lasche/Bolzen-Verbindungen 8′/10′ zwischen Ofenbühne 3 und Ofenkörper 1 entkoppelt, so daß eine Schallübertragung vermieden wird. Bei gekipptem Ofenkörper 1 wird die Ofenbühne 3 jedoch durch kraftschlüssigen Eingriff der Verbindungen 8/10/11 und 8′/10′ mit dem gekippten Ofenkörper 1 direkt verbunden und gehalten, so daß der Ofenkörper 1 bei mitschwenkender Ofenbühne 3 um 90° und mehr gekippt werden kann.

Allgemein erfolgt die variable Kopplung zwischen Ofenkörper und Ofenbühne bei der zweiten Entkopplungsvariante dadurch, daß an einem Bauteil befestigte Bolzen in Langlöcher eines am anderen Bauteil befestigten Elementes eingreifen und zwar so, daß in Grundstellung des Ofens der Kraftschluß zwischen Ofen und Ofenbühne aufgehoben ist, während beim Kippen nach Durchlaufen eines geringen Weges des Ofenkörpers sich dann dieser Kraftschluß selbsttätig einstellt. Diese zweite Entkopplungsvariante ist möglich, wenn beim Kippen auch bei größtem Kippwinkel der Schwerpunkt der Ofenbühne mit ihren Anbauten hinter der Kippachse bleibt.

In Fig. 5 ist eine mittels Laschen mit Langlöchern entkoppelte Ofenbühne in Aufsicht dargestellt (zweite Entkopplungsvariante). Im einzelnen sind die mit der Unterseite der Ofenbühne 3 verbundenen Laschen 8,8′, die mit dem Ofenkörper 1 verbundenen Laschen 11, die durch die Langlöcher 9 der Laschen 8,11 greifenden Bolzen 10 und der in das Langloch 9′ der Lasche 8′ greifende und mit dem Ofenkörper 1 verbundene Bolzen 10′ zu erkennen. Die Verbindungen 8/10/11 und 8′/10′ befinden sich jeweils im freien Raum zwischen Ofenkörper 1 und Seitenwänden 5 der Ofenbox bzw. Plattform 4.

In Fig. 6 ist eine mittels beweglicher Arretierungsbolzen entkoppelte Ofenbühne im seitlichen Schnitt dargestellt. Bei dieser dritten Entkopplungsvariante wird ebenfalls vorausgesetzt, daß sich die Ofenbühne 3 bei nicht gekipptem Ofenkörper 1 auf Auflageflächen 6 der Seitenwände 5 der Ofenbox und ggf. der Plattform 4 abstützt. Zur Kopplung von Ofenbühne 3 und kippbarem Ofenkörper 1 sind jeweils eine mit der Ofenbühne 3 verbundene Lasche 12 und eine mit dem kippbaren Ofenkörper 1 verbundene Lasche 15 nebeneinander angeordnet. Beide Laschen 12,15 weisen Bohrungen auf, durch die ein beweglicher Arretierungsbolzen 13 eines Luftzylinders 14 eingreifen kann. Der Luftzylinder 14 ist am kippbaren Ofenkörper 1 befestigt. Derartige Lasche/Arretierungsbolzen-Verbindungen 12/13/14/15 sind sowohl seitlich als auch rückenseitig am kippbaren Ofenkörper 1 angeordnet.

Bei in Grundstellung befindlichem Ofenkörper 1 sind die Lasche/Arretierungsbolzen-Verbindungen 12/13/14/15 zwischen Ofenbühne 3 und Ofenkörper 1 entkoppelt, so daß eine Schallübertragung vermieden wird. Vor Kippung des Ofenkörpers 1 werden die Luftzylinder 14 betätigt, so daß die Arretierungsbolzen 13 jeweils eine Verriegelung der Laschen 12 und 15 und somit eine Verbindung von Ofenkörper und Ofenbühne bewirken. Aufgrund dieser kraftschlüssigen Verriegelung wird die Ofenbühne 3 vom Ofenkörper 1 während des Schwenkvorganges getragen.

Die dritte Entkopplungsvariante ist insbesondere auch geeignet, wenn beim Kippen der Schwerpunkt der Ofenbühne mit ihren Anbauten nicht hinter der Kippachse bleibt. Allgemein erfolgt die variable Kopplung bei der dritten Entkopplungsvariante dadurch, daß an einem Teil befindliche, in Längsrichtung verschiebbare Arretierungsbolzen vor dem Beginn des Kippvorganges in entsprechende Löcher des anderen Teiles verankert werden, so daß eine feste kraftschlüssige Verbindung zwischen Ofenkörper und Ofenbühne entsteht, während in der Grundstellung diese Bolzen zurückgezogen werden und somit der Kraftschluß aufgehoben wird und die in dieser Stellung gewünschte Trennung von Ofenkörper und Ofenbühne entsteht.

In Fig. 7 ist eine mittels beweglicher Arretierungsbolzen entkoppelte Ofenbühne in Aufsicht dargestellt (dritte Entkopplungsvariante). Im einzelnen sind die mit der Ofenbühne 3 verbundenen Laschen 12, die mit dem kippbaren Ofenkörper verbundenen Laschen 5, die am Ofenkörper 1 befestigten Luftzylinder 14 sowie deren Arretierungsbolzen zu erkennen. Die Lasche/Arretierungsbolzen-Verbindungen 12/13/14/15 befinden sich jeweils im freien Raum zwischen Ofenkörper 1 und Seitenwänden 5 der Ofenbox bzw. Plattform 4. Zweckmäßig befindet sich mindestens je eine Lasche/Arretierungsbolzen-Verbindung an jeder Seite sowie rückenseitig am Ofenkörper 1.

In Fig. 8 ist eine mittels Ofenbühnenkippzylinder unabhängig vom kippbaren Ofenkörper schwenkbare Ofenbühne in Seitenansicht dargestellt. Der hydraulisch betätigte Ofenkippzylinder 16 des kippbaren Ofenkörpers 1 ist über ein Lager 17 mit dem Ofenkörper 1 verbunden. Zur hydraulischen Betätigung der Ofenbühne ist ein Ofenbühnenkippzylinder 18 über ein Lager 19 mit der Ofenbühne 3 verbunden. Die deckungsgleiche Kippachse 20, um die sowohl der kippbare Ofenkörper 1 als auch die Ofenbühne 3 schwenken, befindet sich in Höhe der Ausgießöffnung der Gießschnauze 3.

Bei dieser Ausführungsform wird die Ofenbühne demnach durch einen oder zwei eigene Ofenbühnenkippzylinder 18 bewegt, so daß auch während des Kippens kein kraftschlüssiger Kontakt zwischen Ofenkörper und Ofenbühne besteht. Diese Ausführung bietet Vorteile, wenn auch während des Kippens das Gewicht von Ofenkörper und Schmelze und damit letztendlich der Ofeninhalt laufend gemessen werden sollen.

In Fig. 9 ist eine mittels Ofenbühnenkippzylinder unabhängig vom kippbaren Ofenkörper schwenkbare Ofenbühne in Aufsicht dargestellt. Es sind der kippbare Ofenkörper 1 mit seinen beiden an einem Kippgestell 21 abgestützten Ofenkipplagern 22 sowie die Ofenbühne 3 mit ihren beiden beispielsweise an den Seitenwänden 5 der Ofenbox abgestützten Bühnenkipplagern 23 zu erkennen. Die durch die Seitenwände 5 der Ofenbox gebildeten Auflageflächen 6 für die Ofenbühne 3 sind ebenfalls gezeigt. Wie ersichtlich ist, verlaufen die deckungsgleichen Kippachsen 20 des Ofenkörpers 1 und der Ofenbühne 3 durch die Ofenkipplager 22, die Bühnenkipplager 23 und die Ausgießöffnung der Gießschnauze 2.

In der Fig. 9 ist zusätzlich zur Fig. 8 angedeutet, daß Ofenkipplager 22 und Bühnenkipplager 23 getrennt voneinander abgestützt sind, damit eine Schallfortleitung über eine gemeinsame Welle beider Kipplager 22,23 vermieden wird. Obwohl die Kippachsen der Kipplager 22,23 deckungsgleich sind, wird keine gemeinsame Welle eingesetzt, sondern jedes Kipplager 22, 23 besitzt eine separate Welle.

In Fig. 10 ist ein vom kippbaren Ofenkörper entkoppelter Ofendeckel dargestellt. Es ist der kippbare Ofenkörper 1 mit Tiegel 31, Tiegelöffnung 29, Gießschnauze 2, Ofenbühne 3 und Ofendeckel 24 dargestellt. Der Ofendeckel 24 deckt die über der Tiegelöffnung 29 befindliche Öffnung 30 in der Ofenbühne 3 ab. Das Öffnen und Schließen des Ofendeckels 24 erfolgt durch einen Deckelantrieb 25, der fest mit der Ofenbühne 3 verbunden ist. Sowohl Ofendeckel 24 als auch Deckelantrieb 25 sind vollständig vom kippbaren Ofenkörper 1 entkoppelt und lediglich mit der Ofenbühne 3 verankert. Nur in Kippstellung tritt die vorstehend geschilderte kraftschlüssige Kopplung zwischen Ofenbühne 3 und damit Ofendeckel 24 und kippbarem Ofenkörper auf. Hierdurch wird eine Schwingungsübertragung vom Ofenkörper auf den Deckel in der Grundstellung vermieden.

In Fig. 11 ist eine in die entkoppelte Ofenbühne integrierte Rauchgasabsaugung im seitlichen Schnitt dargestellt. Es ist der kippbare Ofenkörper 1 mit Tiegel 31, Tiegelöffnung 29, Gießschnauze 2 und Ofenbühne 3 zu erkennen. Die Ofenbühne ist kastenartig aus einer Deckplatte 33, einer Bodenplatte 34 und Seitenplatten 35 zusammengesetzt und ist an ihrer Bodenplatte 34 zweckmäßig mit schallabsorbierenden Elementen versehen (Schallschluckelemente).

Unmittelbar über der Tiegelöffnung 29 befindet sich die Öffnung 30 in der Ofenbühne 3, die mittels eines nicht dargestellten Deckels verschließbar ist. Da die Ofenbühne 3 vom kippbaren Ofenkörper entkoppelt ist, wird ein Zwischenraum zwischen Ofenoberfläche und Bodenplatte 34 der Ofenbühne 3 ausgebildet. Um die Öfffnung 30 in der Ofenbühne ist ein Ringkanal 26 mit mehreren Absaugöffnungen 27a in seiner der Öffnung 30 zugewandten Seitenwandung und mehreren Ansaugöffnungen 27b in seiner der Ofenoberfläche zugewandten Bodenwandung ausgebildet. Über die Öffnungen 27a,b werden aus der Tiegelöffnung 29 aufsteigende und beim Schmelzen entstehende Emissionen 36 (Rauchgas, Qualm, Staub) abgesaugt und über eine in Fig. 12 gezeigte Abluftleitung 32 fortgeleitet. Die im Tiegel befindliche Schmelze ist mit Ziffer 37 bezeichnet.

In Fig. 12 ist eine in die entkoppelte Ofenbühne integrierte Rauchgasabsaugung in Aufsicht bei abgenommener Deckplatte dargestellt. Es sind die Bodenplatte 34 der Ofenbühne 3 mit Öffnung 30, der um die Öffnung 30 ausgebildete Ringkanal 26 mit Absaugöffnungen 27a in seiner Seitenwandung und Ansaugöffnungen 27b in seiner Bodenwandung zu erkennen. Die aus dem Tiegel 31 aufsteigenden Emissionen 36 werden über die Öffnungen 27a,b in den Ringkanal 26 gesaugt und über die mit dem Ringkanal 26 verbundene Abluftleitung 32 fortgeleitet.

In Fig. 13 sind auf der entkoppelten Ofenbühne zusätzlich befestigte Schallschutzwände im seitlichen Schnitt dargestellt. Dabei wird davon ausgegangen, daß es zur verfahrensmäßig optimalen Durchführung des Einschmelzens bei satzweise arbeitenden Induktionstiegelöfen erforderlich sein kann, daß auch bei voller Ofenleistung chargiert wird (der Tiegel wird mit weiterem metallenem Einsatzmaterial gefüllt), d.h. der Ofenkörper befindet sich dabei in Grundstellung bei offenem Deckel. Um auch für diesen Fall eine optimale Lärmdämpfung zu erreichen, sind gemäß einer weiteren Variante auf der Ofenbühne zwei oder drei senkrechte Schallschutzwände aufgebaut. Im seitlichen Schnitt gemäß Fig. 13 ist lediglich eine Schallschutzwand 28a zu erkennen. Der Ofendeckel 24 weist einen Öffnungswinkel von 90° auf.

In Fig. 14 sind auf der entkoppelten Ofenbühne zusätzlich befestigte Schallschutzwände in Aufsicht dargestellt. Es sind zwei feste Schallschutzwände 28a, 28b zu beiden Seiten der Tiegelöffnung 29 senkrecht auf der Ofenbühne 3 montiert. Der Ofendeckel 24 befindet sich in geöffnetem Zustand mit einem Öffnungswinkel von ca. 90°. Der voll geöffnete Deckel 24 übernimmt vorteilhaft die Schallabschirmung im stirnseitigen Bereich. Die Schallabschirmung in rückenseitigen Bereich kann beispielsweise mit einer zusätzlichen, auf der Ofenbühne 3 montierten Schallschutzwand, mit einem separaten, an der horizontal verfahrenden Chargiereinrichtung befestigten Schallschluckelement oder einem ähnlichen Schallschutzelement erfolgen (siehe hierzu Fig. 16).

In Fig. 15 ist eine zusätzliche Rauchgasabsaugung über die Schallschutzwände dargestellt. Bei dieser Variante dienen die Schallschutzwände 28a, b nicht nur zu Behinderung der Schallabstrahlung, sondern darüberhinaus als Absaugelemente der beim Schmelzen entstehenden Emissionen 36, die bei geöffnetem Ofendeckel aus dem Tiegel aufsteigen. Hierzu sind die Schallschutzwände 28a,b an ihren der Tiegelöffnung 29 zugewandten Seitenflächen mit Ansaugöffnungen 38 versehen, durch die Emissionen 36 angesaugt und über Anluftkanäle 39a, b fortgeleitet werden. Die Abluftkanäle 39a,b für die Schallschutzwände 28a, b befinden sich vorteilhaft in der Ofenbühne 3 und können sich mit der Anluftleitung 32 des Ringkanals 26 zu einer ebenfalls in die Ofenbühne integrierten Sammelleitung vereinigen.

Der Einsatz der Schallschutzwände 28a,b als Emissions-Absaugelemente ist vor allem bei größeren Ofendurchmessern sehr wirkungsvoll, da die Schallschutzwände eine vergleichsweise große vertikale Ausdehnung aufweisen, die zur Absaugung herangezogen werden kann.

In Fig. 16 ist eine allseitig vertikal durch Schallschutzbauelemente begrenzte Tiegelöffnung in Aufsicht dargestellt. Zusätzlich zu den beiden Schallschutzwänden 28a, b und dem Deckel 24 ist eine weitere Schallschutzwand 28c im rückenseitigen Bereich des Induktionstiegelofens vorgesehen. Diese Schallschutzwand 28c kann fest auf der Ofenbühne 3 montiert sein oder sie kann alternativ in Form eines Schallschluckelementes an der Chargiereinrichtung befestigt sein, wie bereits unter Fig. 14 angedeutet ist. Eine feste Montage der Schallschutzwand 28c auf der Ofenbühne ist nur möglich, wenn der Tiegel von oben unter Einsatz einer Magnetplatte oder eines Kübels mit metallenem Einsatzmaterial beschickt wird. Bei der in Fig. 16 gezeigten Variante ergibt sich eine optimale Behinderung der bei offenem Deckel 24 auftretenden Schallabstrahlung. Die Schallschutzwand 28c kann zusätzlich ebenfalls mit Öffnungen zur Rauchgasabsaugung versehen sein, wie dies für die Schallschutzwände 28a,b in Fig. 15 beschrieben ist.

In Fig. 17 ist eine perspektivische Ansicht einer mit Schallschutzwänden versehenen Ofenbühne dargestellt. Es sind die drei Schallschutzwände 28a,28b,28c zu erkennen. Der Ofendeckel ist aus Gründen der Übersichtlichkeit nicht dargestellt. Die an der Tiegelöffnung 29 bzw. Öffnung 30 in der Ofenbühne abgestrahlte Schallintensität wird durch die Schallschutzwände 28a,b,c erheblich reduziert.

In Fig. 18 ist ein Ofendeckel für einen Induktionstiegelofen dargestellt. Es ist der kippbare Ofenkörper 1 mit Tiegel 31, Tiegelöffnung 29 und Schmelze 37 zu erkennen. Der Ofenkörper 1 wird von der begehbaren Ofenbühne 3 abgedeckt, die eine Öffnung 30 unmittelbar über der Tiegelöffnung 29 aufweist. Die Ofenbühne 3 ist zweckmäßig in Grundstellung (ohne Kippung) schalltechnisch vom Ofenkörper 1 entkoppelt und stützt sich auf den Seitenwänden der den Induktionstiegelofen einhausenden Ofenbox und der rückenseitigen Plattform ab. Auf ihrer Unterseite ist die Ofenbühne zweckmäßig mit schallabsorbierenden Elementen versehen. Die Tiegelöffnung 29 ist durch den vorzugsweise quadratischen Ofendeckel 24 abdeckbar.

Der doppelschalig ausgebildete Ofendeckel 24 besteht aus einer der Tiegelöffnung 29 zugewandten Innenschale 41 und einer mit der Innenschale stoffschlüssig verbundenen Außenschale 42. Die Innenschale trägt eine geringfügig in die Tiegelöffnung 29 ragende thermisch isolierende Auskleidung 43. Der zwischen Innenschale 41 und Außenschale 42 ausgebildete Raum ist mit schalldämmendem Material 44 gefüllt. Um eine Abdichtung des geschlossenen Ofendeckels gegen beim Schmelzen entstehende Emissionen, wie Rauchgas, Qualm und Staub, sowie gegen die beim Schmelzen im Tiegel-Innenraum produzierte Schallenergie zu gewährleisten, ist die Innenschale 41 mit einer randseitigen, ringförmigen Abwinkelung 45 versehen, die um einen erhöhten Rand 46 des Tiegels greift. Hierdurch vergrössert sich die Dichtfläche des geschlossenen Deckels.

Um eine Schallübertragung von der Außenschale 42 des Ofendeckels 24 an die Umwelt wirksam zu verhindern, ist es neben dem innerhalb des Ofendeckels vorgesehenen schalldämmenden Material von Wichtigkeit, daß die Außenschale in ihren Abmessungen, ihrer Formgebung und ihrer Wandstärke derart ausgeführt ist, daß ihre Eigenfrequenz erheblich von dem Zweifachen der Frequenz der Ofen-Energieversorgung, d. h. der vom Stromrichter eingestellten und an die Ofenspule angelegten Wechselspannungsfrequenz abweicht. Dabei kann davon ausgegangen werden, daß das Zweifache der Frequenz der Ofen-Energieversorgung die bezüglich der Schallerzeugung wesentliche Komponente darstellt. Bei Mittelfrequenz-Induktionstiegelöfen entspricht das Zweifache der Wechselspannungsfrequenz einem Frequenzbereich zwischen 200 bis 2000 Hz, der demnach zu vermeiden ist. Die Eigenfrequenz der Außenschale 9 sollte deshalb erheblich vom Bereich 200 bis 2000 Hz abweichen.

Ein wie vorstehend beschrieben ausgebildeter Ofendeckel eignet sich nicht nur zur Dämmung der bei geschlossenem Deckel innerhalb des Tiegels auftretenden Schallenergie (insbesondere in der Grundstellung, in der das im Tiegel des Ofenkörpers befindliche Material geschmolzen wird, indem der Ofen mit der größten Leistung, der Schmelzleistung, beaufschlagt wird), sondern ist darüberhinaus in Verbindung mit weiteren schalldämmenden Maßnahmen auch geeignet, die bei geöffnetem Ofendeckel aus dem Tiegel an die Umwelt abgegebene Schallenergie wirksam zu dämmen. Als weitere schalldämmenden Maßnahmen können beispielsweise - wie vorstehend unter Fig. 16 beschrieben - drei Schallschutzwände zu beiden Seiten des Ofendeckels und rückenseitig auf der Oberseite der Ofenbühne befestigt sein, so daß die Öffnung 30 der Ofenbühne inklusive des geöffneten, vorzugsweise senkrecht auf der Ofenbühne stehenden Ofendeckels allseitig vertikal von die Schallabstrahlung behindernden Schallschluckelementen umgeben ist.

Es sind selbstverständlich auch Ausführungsformen des Induktionsofens möglich, bei denen Mittel zur unmittelbaren Absaugung der beim Schmelzen entstehenden und durch die Tiegelöffnung austretenden Emissionen, wie Rauchgas, Qualm, Staub, vorgesehen sind, ohne daß die Ofenbühne in nicht gekippter Grundstellung vom Ofenkörper schalltechnisch entkoppelt ist. Vorzugsweise sind die Mittel zur unmittelbaren Absaugung der Emissionen in der den Ofenkörper abdeckenden Ofenbühne integriert oder zumindest mit dieser Ofenbühne verbunden.

Desgleichen sind Ausführungsformen des Induktionstiegelofens möglich, bei denen auf der Ofenbühne Mittel zur Dämmung der bei geöffnetem Ofendeckel aus dem Tiegel austretenden Schallenergie vorgesehen sind, ohne daß die Ofenbühne in nicht gekippter Grundstellung vom Ofenkörper schalltechnisch entkoppelt ist. Vorzugsweise sind um die über der Tiegelöffnung befindliche Öffnung in der Ofenbühne Schallschutzwände auf der Oberseite der Ofenbühne befestigt.

Ferner sind Ausführungsformen des Induktionstiegelofens möglich, bei denen der Ofendeckel zur Dämmung der im Tiegel produzierten Schallenergie mit schalldämmenden Mitteln versehen ist, ohne daß die Ofenbühne in nicht gekippter Grundstellung vom Ofenkörper schalltechnisch entkoppelt ist. Vorzugsweise ist der Ofendeckel doppelschalig ausgebildet, wobei zwischen der Innenschale und der Außenschale schalldämmendes Material eingebracht ist.

## Patentansprüche

1. Induktionstiegelofen mit einem einen Tiegel (31) aufweisenden kippbaren Ofenkörper (1), der mittels einer begehbaren Ofenbühne (3) abdeckbar ist, dadurch gekennzeichnet, daß die Ofenbühne (3) in nicht gekippter Grundstellung keine direkte schwingungsfortleitende kraftschlüssige Verbindung mit dem Ofenkörper (1) hat.

2. Induktionstiegelofen nach Anspruch 1, dadurch gekennzeichnet, daß sich die Ofenbühne (3) in der Grundstellung auf den Seitenwänden (5) einer den Induktionstiegelofen einhausenden Ofenbox abstützt.

3. Induktionstiegelofen nach Anspruch 2, dadurch gekennzeichnet, daß sich die Ofenbühne (3) in der Grundstellung zusätzlich auf einer rückenseitigen Plattform (4) des Induktionstiegelofens abstützt.

4. Induktionstiegelofen nach wenigstens einem der Ansprüche 1 bis 3, dadurch gekennzeichnet, daß Kopplungselemente zwischen Ofenkörper (1) und Ofenbühne (3) vorgesehen sind.

5. Induktionstiegelofen nach Anspruch 4, dadurch gekennzeichnet, daß die Kopplungselemente eine Zustandsänderung zwischen sehr loser Kopplung oder völliger Entkopplung in Grundstellung und enger oder starrer Kopplung in Kippstellung des Ofenkörpers (1) bewirken.

6. Induktionstiegelofen nach Anspruch 5, dadurch gekennzeichnet, daß als Kopplungselemente Federelemente (7) dienen, deren Federcharakteristik eine sehr lose Kopplung in Grundstellung und eine enge Kopplung in Kippstellung selbsttätig bewirkt.

7. Induktionstiegelofen nach Anspruch 5, dadurch gekennzeichnet, daß als Kopplungselemente Lasche/Bolzen-Verbindungen (8′/10′) dienen, bei denen mit jeweils einem Langloch (9′) versehene Laschen (8′) am Ofenkörper (1) oder an der Ofenbühne (3) befestigt sind und mit der Ofenbühne (3) oder dem Ofenkörper (1) verbundene Bolzen (10′) in die Langlöcher der Laschen eingreifen, wobei durch Kippen des Ofenkörpers selbsttätig eine kraftschlüssige Kopplung über die Bolzen-Langloch-Lasche-Verbindung erfolgt, während in Grundstellung eine Entkopplung vorliegt.

8. Induktionstiegelofen nach Anspruch 5, dadurch gekennzeichnet, daß als Kopplungselemente Lasche/Bolzen/Lasche-Verbindungen (8/10/11) dienen, bei denen mit jeweils einem Langloch (9) versehene Laschen (8,11) an der Ofenbühne (3) und am Ofenkörper (1) befestigt sind und jeweils ein Bolzen (10) in die Langlöcher zweier sich gegenüberliegender Laschen eingreift, wobei durch Kippen des Ofenkörpers (1) selbsttätig eine kraftschlüssige Kopplung über die Lasche-Langloch-Bolzen-Langloch-Lasche-Verbindung erfolgt, während in Grundstellung eine Entkopplung vorliegt.

9. Induktionstiegelofen nach Anspruch 5, dadurch gekennzeichnet, daß als Kopplungselemente Lasche/Arretierungsbolzen-Verbindungen (12/13/14/15) dienen, bei denen ein mit der Ofenbühne (3) oder dem Ofenkörper (1) verbundener, in Längsrichtung beweglicher Arretierungsbolzen (13) zur kraftschlüssigen Kopplung während des Kippens des Ofenkörpers (1) in eine Bohrung einer am Ofenkörper (1) oder an der Ofenbühne (3) befestigten Lasche (12,15) eingreift, während dieser Kraftschluß in der Grundstellung durch Zurückziehen der Arretierungsbolzen aufgehoben wird.

10. Induktionstiegelofen nach Anspruch 9, gekennzeichnet durch den Einsatz eines Luftzylinders (14) mit Arretierungsbolzen (13).

11. Induktionstiegelofen nach wenigstens einem der Ansprüche 1 bis 10, dadurch gekennzeichnet, daß Ofenkörper (1) und Ofenbühne (3) mit jeweils eigenen, unabhängig voneinander betätigbaren Kippvorrichtungen (16,17,22; 18,19,23), vorzugsweise Kippzylindern, versehen sind.

12. Induktionstiegelofen nach Anspruch 11, dadurch gekennzeichnet, daß die Kippvorrichtungen (16,17,22; 18,19,23) für den Ofenkörper (1) und die Ofenbühne (3) getrennte Kipplager (22,23) aufweisen, die jeweils getrennt abgestützt sind und voneinander unabhängige, jedoch vorzugsweise deckungsgleiche Kippachsen (20) haben.

13. Induktionstiegelofen nach wenigstens einem der Ansprüche 1 bis 12, dadurch gekennzeichnet, daß die Ofenbühne (3) auf ihrer Unterseite mit schallabsorbierenden Elementen versehen ist.

14. Induktionstiegelofen nach wenigstens einem der Ansprüche 1 bis 13, dadurch gekennzeichnet, daß sich der Deckelantrieb (25) des Ofendeckels (24) auf der Ofenbühne (3) abstützt und in Grundstellung vom Ofenkörper (1) entkoppelt ist.

15. Induktionstiegelofen nach wenigstens einem der Ansprüche 1 bis 14, dadurch gekennzeichnet, daß ein Ringkanal (26) in die Ofenbühne (3) integriert ist, der um die über der Tiegelöffnung (29) befindliche Öffnung (30) in der Ofenbühne greift und zur Absaugung der beim Schmelzen entstehenden Emissionen (36) dient.

16. Induktionstiegelofen nach Anspruch 15, dadurch gekennzeichnet, daß der Ringkanal (26) mit Absaugöffnungen (27a,b) in seiner Seitenwandung und/oder seiner Bodenwandung versehen ist.

17. Induktionstiegelofen nach Anspruch 15 und/oder 16, dadurch gekennzeichnet, daß der Ringkanal (26) in einer in der Ofenbühne (3) integrierten Abluftleitung (32) mündet, die die abgesaugten Emissionen (36) fortleitet.

18. Induktionstiegelofen nach wenigstens einem der Ansprüche 1 bis 17, dadurch gekennzeichnet, daß um die über der Tiegelöffnung (29) befindliche Öffnung (30) in der Ofenbühne (3) Schallschutzwände (28a,b,c) auf der Oberseite der Ofenbühne befestigt sind.

19. Induktionstiegelofen nach Anspruch 18, gekennzeichnet durch eine senkrechte Befestigung der Schallschutzwände (28a,b,c) auf der Ofenbühne (3).

20. Induktionstiegelofen nach Anspruch 18 und/oder 19, dadurch gekennzeichnet, daß sich zwei Schallschutzwände (28a,b) zu beiden Seiten des Ofendeckels (24) befinden, während der geöffnete, vorzugsweise senkrecht stehende Ofendeckel als weitere Schallschutzwand herangezogen wird.

21. Induktionstiegelofen nach Anspruch 20, dadurch gekennzeichnet, daß eine weitere Schallschutzwand (28c) gegenüber dem Ofendeckel (24) auf der Oberseite der Ofenbühne (3) befestigt ist, so daß sich bei geöffnetem Ofendeckel eine allseitige Behinderung der Schallabstrahlung ergibt.

22. Induktionstiegelofen nach Anspruch 20, dadurch gekennzeichnet, daß ein weiteres Schallschluckelement gegenüber dem Ofendeckel (24) an der Chargiereinrichtung für den Induktionstiegelofen befestigt ist, so daß sich bei geöffnetem Ofendeckel eine allseitige Behinderung der Schallabstrahlung ergibt.

23. Induktionstiegelofen nach wenigstens einem der Ansprüche 18 bis 22, dadurch gekennzeichnet, daß Absaugöffnungen (38) in den Schallschutzwänden (28a,b,c) zur Absaugung der beim Schmelzen entstehenden Emissionen (36) vorgesehen sind.

24. Induktionstiegelofen nach Anspruch 23, dadurch gekennzeichnet, daß zur Fortleitung der über die Schallschutzwände (28a,b,c) abgesaugten Emissionen (36) Abluftkanäle (39a,b) in der Ofenbühne (3) integriert sind.

25. Induktionstiegelofen nach den Ansprüchen 17 und 24, dadurch gekennzeichnet, daß die Abluftleitung (32) des Ringkanals (26) und die Abluftkanäle (39a,b) der Schallschutzwände (28a,b,c) in eine gemeinsame, in die Ofenbühne (3) integrierte Sammelleitung (40) münden.

26. Induktionstiegelofen nach wenigstens einem der Ansprüche 1 bis 25, dadurch gekennzeichnet, daß der Ofendeckel (24) zur Dämmung der im Tiegel produzierten Schallenergie mit schalldämmenden Mitteln (44) versehen ist.

27. Induktionstiegelofen nach Anspruch 26, dadurch gekennzeichnet, daß der Ofendeckel (24) doppelschalig ausgebildet ist, wobei zwischen der Innenschale (41) und der Außenschale (42) schalldämmendes Material (44) eingebracht ist.

28. Induktionstiegelofen nach Anspruch 27, dadurch gekennzeichnet, daß die Innenschale (41) des Ofendeckels (24) eine randseitige, ringförmige Abwinkelung (45) aufweist, die um einen erhöhten Rand (46) der Tiegelöffnung (29) des Tiegels (31) greift.

29. Induktionstiegelofen nach Anspruch 26 und/oder 27, dadurch gekennzeichnet, daß die Außenschale (42) des Ofendeckels (24) derart ausgebildet ist, daß ihre Eigenfrequenz erheblich vom Zweifachen der Frequenz der Ofen-Energieversorgung abweicht.

30. Induktionstiegelofen nach wenigstens einem der Ansprüche 27 bis 29, dadurch gekennzeichnet, daß die Innenschale (41) des Ofendeckels (24) eine zum Innenraum des Tiegels (31) gerichtete thermisch isolierende Auskleidung (43) trägt.

## Claims

1. Induction crucible furnace with a tiltable furnace body (1) which includes a crucible (31) and can be covered by an accessible furnace platform (3), characterised in that the furnace platform (3) does not have any direct vibration-transmitting non-positive connection to the furnace body (1) in the untilted normal position.

2. Induction crucible furnace according to Claim 1, characterised in that, in the normal position, the furnace platform (3) is supported on the side walls (5) of a furnace box housing the induction crucible furnace.

3. Induction crucible furnace according to Claim 2, characterised in that, in the normal position, the furnace platform (3) is additionally supported on a platform (4) on the back of the induction crucible furnace.

4. Induction crucible furnace according to at least one of Claims 1 to 3, characterised in that coupling elements are provided between the furnace body (1) and furnace platform (3).

5. Induction crucible furnace according to Claim 4, characterised in that the coupling elements effect a change of state between very loose coupling or complete uncoupling in the normal position and close or rigid coupling in the tilted position of the furnace body (1).

6. Induction crucible furnace according to Claim 5, characterised in that the coupling elements used are spring elements (7), whose spring characteristics automatically effect a very loose coupling in the normal position and a close coupling in the tilted position.

7. Induction crucible furnace according to Claim 5, characterised in that the coupling elements used are lug/bolt connections (8′/10′), in which lugs (8′) each provided with a slot (9′) are fixed to the furnace body (1) or to the furnace platform (3) and bolts (10′) joined to the furnace platform (3) or to the furnace body (1) engage in the slots of the lugs, non-positive coupling being automatically effected via the bolt/slot/lug connection by tilting of the furnace body, while uncoupling applies in the normal position.

8. Induction crucible furnace according to Claim 5, characterised in that the coupling elements used are lug/bolt/lug connections (8/10/11), in which lugs (8, 11) each provided with a slot (9) are fixed to the furnace platform (3) and to the furnace body (1) and in each case one bolt (10) engages in the slots of two mutually opposite lugs, non-positive coupling being automatically effected via the lug/slot/bolt/slot/lug connection by tilting the furnace body (1), while uncoupling applies in the normal position.

9. Induction crucible furnace according to Claim 5, characterised in that the coupling elements used are lug/locking bolt connections (12/13/14/15), in which a longitudinally mobile locking bolt (13) joined to the furnace platform (3) or to the furnace body (1) engages in a bore of a lug (12, 15) fixed to the furnace body (1) or to the furnace platform (3) for non-positive coupling during tilting of the furnace body (1), while this non-positive connection is undone in the normal position by retraction of the locking bolts.

10. Induction crucible furnace according to Claim 9, characterised by the use of an air cylinder (14) with a locking bolt (13).

11. Induction crucible furnace according to at least one of Claims 1 to 10, characterised in that the furnace body (1) and furnace platform (3) are each provided with their own, mutually independently operable tilting devices (16, 17, 22; 18, 19, 23), preferably tilting cylinders.

12. Induction crucible furnace according to Claim 11, characterised in that the tilting devices (16, 17, 22; 18, 19, 23) for the furnace body (1) and the furnace platform (3) have separate tilt bearings (22, 23) which are each supported separately and have mutually independent, but preferably congruent tilting axes (20).

13. Induction crucible furnace according to at least one of Claims 1 to 12, characterised in that the furnace platform (3) is provided with sound-absorbing elements on its underside.

14. Induction crucible furnace according to at least one of Claims 1 to 13, characterised in that the cover drive (25) of the furnace cover (24) is supported on the furnace platform (3) and is uncoupled from the furnace body (1) in the normal position.

15. Induction crucible furnace according to at least one of Claims 1 to 14, characterised in that an annular channel (26) is integrated into the furnace platform (3) and engages around the opening (30), located above the crucible opening (29), in the furnace platform for extracting the emissions (36) formed on melting.

16. Induction crucible furnace according to Claim 15, characterised in that the annular channel (26) is provided with extraction orifices (27a, b) in its side wall and/or its bottom wall.

17. Induction crucible furnace according to Claim 15 and/or 16, characterised in that the annular channel (26) leads into a waste air line (32) which is integrated into the furnace platform (3) and takes away the extracted emissions (36).

18. Induction crucible furnace according to at least one of Claims 1 to 17, characterised in that sound-insulating walls (28a, b, c) are fixed to the upper side of the furnace platform around the opening (30), located above the crucible opening (29), in the furnace platform (3).

19. Induction crucible furnace according to Claim 18, characterised by vertical fixing of the sound-insulating walls (28a, b, c) on the furnace platform (3).

20. Induction crucible furnace according to Claim 18 and/or 19, characterised in that two sound-insulating walls (28a, b) are located on either side of the furnace cover (24), while the opened furnace cover, preferably extending upright, is utilised as a further sound-insulating wall.

21. Induction crucible furnace according to Claim 20, characterised in that a further sound-insulating wall (28c) is fixed opposite the furnace cover (24) to the upper side of the furnace platform (3) so that, with the furnace cover open, sound radiation is impeded on all sides.

22. Induction crucible furnace according to Claim 20, characterised in that a further sound-absorbing element is fixed opposite the furnace cover (24) to the charging device for the induction crucible furnace so that, with the furnace cover open, sound radiation is impeded on all sides.

23. Induction crucible furnace according to at least one of Claims 18 to 22, characterised in that extraction orifices (38) are provided in the sound-insulating walls (28a, b, c) for extracting the emissions (36) formed on melting.

24. Induction crucible furnace according to Claim 23, characterised in that waste air ducts (39a, b) are integrated in the furnace platform (3) for taking away the emissions (36) extracted via the sound-insulating walls (28a, b, c).

25. Induction crucible furnace according to Claims 17 and 24, characterised in that the waste air line (32) of the annular channel (26) and the waste air ducts (39a, b) of the sound-insulating walls (28a, b, c) lead into a common header (40) integrated into the furnace platform (3).

26. Induction crucible furnace according to at least one of Claims 1 to 25, characterised in that the furnace cover (24) is provided with sound-attenuating means (44) for attenuating the sound energy generated in the crucible.

27. Induction crucible furnace according to Claim 26, characterised in that the furnace cover (24) is of twin-shell construction, sound-attenuating material (44) being introduced between the inner shell (41) and outer shell (42).

28. Induction crucible furnace according to Claim 27, characterised in that the inner shell (41) of the furnace cover (24) has a rim-side annular angle flange (45) which engages around a raised rim (46) of the crucible opening (29) of the crucible (31).

29. Induction crucible furnace according to Claim 26 and/or 27, characterised in that the outer shell (42) of the furnace cover (24) is designed in such a way that its characteristic frequency deviates significantly from double the frequency of the power supply to the furnace.

30. Induction crucible furnace according to at least one of Claims 27 to 29, characterised in that the inner shell (41) of the furnace cover (24) carries a thermally insulating lining (43) which faces the interior of the crucible (31).

## Revendications

1. Four à creuset à induction comprenant un corps de four (1) basculant présentant un creuset (31) et pouvant être recouvert au moyen d'une plate-forme de four (3) praticable, **caractérisé** par le fait que dans la position de base non basculée, la plate-forme de four (3) ne se trouve pas en liaison directe à transmission de forces et à propagation de vibrations avec le corps de four (1).

2. Four à creuset à induction suivant revendication 1, **caractérisé** par le fait que la plate-forme de four (3) s'appuie, dans la position de base, sur les parois latérales (5) d'une enveloppe de four entourant le four à creuset à induction.

3. Four à creuset à induction suivant revendication 2, **caractérisé** par le fait que dans la position de base, la plate-forme de four (3) s'appuie en plus sur un plan de travail (4) arrière du four à creuset à induction.

4. Four à creuset à induction suivant au moins l'une des revendications 1 à 3, **caractérisé** par le fait que des éléments de couplage sont prévus entre le corps de four (1) et la plate-forme de four (3).

5. Four à creuset à induction suivant revendication 4, **caractérisé** par le fait que les éléments de couplage subissent un changement d'état entre un couplage très lâche ou un découplage complet dans la position de base et un couplage étroit ou rigide dans la position de basculement du corps de four (1).

6. Four à creuset à induction suivant revendication 5, **caractérisé** par le fait que les éléments de couplage sont des éléments à ressort (7) dont la caractéristique de ressort procure automatiquement un couplage très lâche dans la position de base et un couplage étroit dans la position de basculement.

7. Four à creuset à induction suivant revendication 5, **caractérisé** par le fait que les éléments de couplage comprennent des liaisons à patte/axe (8′/10′) dans lesquelles des pattes (8′) munies chacune d'un trou oblong (9′) sont fixées au corps de four (1) ou à la plate-forme de four (3) et des axes (10′) reliés à la plate-forme de four (3) ou au corps de four (1) sont engagés dans les trous oblongs des pattes, le basculement du corps de four produisant automatiquement un couplage à transmission de forces par la liaison axe-trou oblong-patte, tandis qu'un découplage existe dans la position de base.

8. Four à creuset à induction suivant revendication 5, **caractérisé** par le fait que les éléments de couplage comprennent des liaisons à patte/axe/patte (8/10/11) dans lesquelles des pattes (8, 11) munies chacune d'un trou oblong (9) sont fixées à la plate-forme de four (3) et au corps de four (1) et un axe (10) est engagé dans les trous oblongs de deux pattes opposées, le basculement du corps de four (1) produisant automatiquement un couplage à transmission de force par une liaison patte-trou oblong-axe-trou oblong-patte, tandis qu'un découplage existe dans la position de base.

9. Four à creuset à induction suivant revendication 5, **caractérisé** par le fait que les éléments de couplage comprennent des liaisons à pattes/axe d'arrêt (12/13/14/15) dans lesquelles un axe d'arrêt (13) relié à la plate-forme de four (3) ou au corps de four (1) et mobile en direction longitudinale pénètre, en vue du couplage à transmission de forces, pendant le basculement du corps de four (1) dans un trou d'une patte (12, 15) fixée au corps de four (1) ou à la plate-forme de four (3), tandis que cette liaison à transmission de force est supprimée dans la position de base par retrait des axes d'arrêt.

10. Four à creuset à induction suivant revendication 9, **caractérisé** par l'utilisation d'un vérin pneumatique (14) en combinaison avec des axes d'arrêt (13).

11. Four à creuset à induction suivant au moins l'une des revendications 1 à 10, **caractérisé** par le fait que le corps de four (1) et la plate-forme de four (3) sont munis de dispositifs de basculement (16, 17, 22 ; 18, 19, 23) indépendants, pouvant être actionnés séparément, de préférence des vérins de basculement.

12. Four à creuset à induction suivant revendication 11, **caractérisé** par le fait que les dispositifs de basculement (16, 17, 22 ; 18, 19, 23) pour le corps de four (1) et la plate-forme de four (3) comprennent des paliers de pivotement (22, 23) séparés, qui sont supportés séparément et présentent des axes de pivotement (20) indépendants, mais de préférence alignés.

13. Four à creuset à induction suivant au moins l'une des revendications 1 à 12, **caractérisé** par le fait que la plate-forme de four (3) est munie d'éléments insonorisants sur son côté inférieur.

14. Four à creuset à induction suivant au moins l'une des revendications 1 à 13, **caractérisé** par le fait que la commande de couvercle (25) du couvercle de four (24) s'appuie sur la plate-forme de four (3) et est découplée du corps de four (1) dans la position de base.

15. Four à creuset à induction suivant au moins l'une des revendications 1 à 14, **caractérisé** par le fait qu'un canal annulaire (26) est intégré à la plate-forme de four (3), canal qui entoure l'ouverture (30) prévue dans la plate-forme de four au-dessus de l'ouverture de creuset (29) et sert à l'extraction des émissions (36) produites lors de la fusion.

16. Four à creuset à induction suivant la revendication 15, **caractérisé** par le fait que le canal annulaire (26) est muni d'ouvertures d'extraction (27a, b) dans sa paroi latérale et/ou sa paroi de fond.

17. Four à creuset à induction suivant revendication 15 et/ou 16, **caractérisé** par le fait que le canal annulaire (26) débouche dans une conduite d'évacuation (32) intégrée à la plate-forme de four (3) et évacuant les émissions (36) extraites.

18. Four à creuset à induction suivant au moins l'une des revendications 1 à 17, **caractérisé** par le fait que des parois insonorisantes (28a, b, c) sont fixées sur le côté supérieur de la plate-forme de four autour de l'ouverture (30) prévue dans la plate-forme de four (3) au-dessus de l'ouverture de creuset (29).

19. Four à creuset à induction suivant la revendication 18, **caractérisé** par le fait que une fixation verticale des parois insonorisantes (28a, b, c) sur la plate-forme de four (3).

20. Four à creuset à induction suivant revendication 18 et/ou 19, **caractérisé** par le fait que deux parois insonorisantes (28a, 28b) se trouvent sur les deux côtés du couvercle de four (24), tandis que le couvercle de four ouvert, de préférence vertical, sert de paroi insonorisante supplémentaire.

21. Four à creuset à induction suivant revendication 20, **caractérisé** par le fait qu'une paroi insonorisante (28c) supplémentaire est fixée en face du couvercle de four (24) sur le côté supérieur de la plate-forme de four (3) de manière à obtenir, lorsque le couvercle de four est ouvert, une atténuation de tous les côtés de l'émission de bruit.

22. Four à creuset à induction suivant revendication 20, **caractérisé** par le fait qu'un élément insonorisant supplémentaire est fixé en face du couvercle de four (24) sur le dispositif de chargement pour le four à creuset à induction, de manière à obtenir, lorsque le couvercle de four est ouvert, une atténuation de bruit sur tous les côtés.

23. Four à creuset à induction suivant au moins l'une des revendications 18 à 22, **caractérisé** par le fait que des ouvertures d'extraction (38) sont prévues dans les parois insonorisantes (28a, b, c) en vue de l'extraction des émissions (36) produites lors de la fusion.

24. Four à creuset à induction suivant la revendication 23, **caractérisé** par le fait que des canaux d'évacuation (39a, b) sont intégrés dans la plate-forme de four (3) en vue de l'évacuation des émissions (36) extraites par les parois insonorisantes (28a, b, c).

25. Four à creuset à induction suivant les revendications 17 et 24, **caractérisé** par le fait que la conduite d'évacuation (32) du canal annulaire (28) et les canaux d'évacuation (39a, 39b) des parois insonorisantes (28a, b, c) débouchent dans une conduite collectrice (40) commune, intégrée à la plate-forme de four (3).

26. Four à creuset à induction suivant au moins l'une des revendications 1 à 25, **caractérisé** par le fait que le couvercle de four (24) est muni de moyens insonorisants (44) en vue de l'atténuation de l'énergie acoustique produite dans le creuset.

27. Four à creuset à induction suivant revendication 26, **caractérisé** par le fait que le couvercle de four (24) est réalisé à double coque, du matériau insonorisant (44) étant introduit entre la coque intérieure (41) et la coque extérieure (42).

28. Four à creuset à induction suivant revendication 27, **caractérisé** par le fait que la coque intérieure (41) du couvercle de four (24) présente un rebord (45) marginal annulaire coudé qui s'emboîte sur un bord surélevé (46) de l'ouverture (29) du creuset (31).

29. Four à creuset à induction suivant revendication 26 et/ou 27, **caractérisé** par le fait que la coque extérieure (42) du couvercle de four (24) est réalisée de manière que sa fréquence propre diffère considérablement du double de la fréquence de l'alimentation en énergie du four.

30. Four à creuset à induction suivant au moins l'une des revendications 27 à 29, **caractérisé** par le fait que la coque intérieure (41) du couvercle du four (24) porte un revêtement (43) thermiquement isolant tourné vers l'espace intérieur du creuset (31).
